# EUROPÄISCHE PATENTSCHRIFT

(11) **EP 1 279 391 B1**
(45) Veröffentlichungstag und Bekanntmachung des Hinweises auf die Patenterteilung: **04.10.2006**
(21) Anmeldenummer: 02015399.5
(22) Anmeldetag: 11.07.2002
(51) Int. Cl.: A61G 5/04

(54) **Rollstuhl**
Wheelchair
Fauteuil roulant

(30) Priorität: 26.07.2001 DE 10136369
(43) Veröffentlichungstag der Anmeldung: 29.01.2003
(73) Patentinhaber: Ulrich Alber GmbH, 72461 Albstadt-Tailfingen (DE)
(72) Erfinder: Engels, Bernd, 72459 Albstadt (DE); Lippert, Stefan, 70176 Stuttgart (DE); Sättele, Jörg, 72336 Balingen (DE); Birmanns, Thomas, 72336 Balingen (DE)
(74) Vertreter: Staudt, Hans-Peter

(56) Entgegenhaltungen:
- EP-A- 0 945 113
- AU-B- 583 432
- US-A- 4 805 712
- US-A- 4 887 826
- US-A- 4 951 766
- US-A- 4 960 287
- US-A- 5 772 237
- US-A- 6 027 132
- US-A- 6 073 958

## Beschreibung

Die Erfindung betrifft einen Rollstuhl, dessen Fahrgestell einen selbsttragenden Grundkörper aufweist.

Rollstühle, auch solche, die motorisch antreibbar sind, weisen üblicherweise ein Rahmengestell auf, in das ein Sitz integriert ist und an dem zwei antreibbare Räder sowie zwei frei verschwenkbare oder gegebenenfalls motorisch gelenkte Räder direkt angelenkt sind. Die antreibbaren Räder können manuell über Greifringe oder motorisch antreibbar sein. Um die Aussenabmessungen für einen Transport des Rollstuhls reduzieren zu können, sind derartige Rollstühle oftmals mit einem Klappmechanismus versehen, der ein Zusammenfalten des Rollstuhlgestells ermöglicht. Ein derartiger Rollstuhl ist beispielsweise aus der EP 0 790 049 A2 bekannt.

Rollstühle der vorstehend erläuterten Art sind insbesondere für einen sogenannten Outdoor-Betrieb, d.h. einen Betrieb ausserhalb geschlossener Räume und insbesondere auf unebenen Wegen, beispielsweise Feld- oder Waldwegen, eher ungeeignet. Die beschriebene Rahmenkonstruktion weist nur eine relativ geringe Stabilität auf. Zudem erlaubt die direkte Anlenkung der Räder an einen Rohrrahmen nur eine für unebene Wege unzureichende Federung, die üblicherweise ausschließlich durch entsprechende Luftreifen bereitgestellt wird.

Es sind zudem auch Rollstühle mit akzeptablen Fahreigenschaften im Outdoor-Betrieb bekannt, die jedoch nicht für einen Transport mit zumutbarem Aufwand zerlegbar sind.

Aus der US-A-5 772 237 ist ein Rollstuhl bekannt, dessen Rahmen mehrere Glieder aufweist, nämlich einen Beinablegeabschnitt, einen Mittelabschnitt zum konventionellen Befestigen eines Sitzes oberhalb des Rahmens und ein Batteriefach unterhalb des Rahmens. Die Anlenkung der die Räder des Rollstuhls führenden Lenker erfolgt an unterschiedlichen Elementen des Rahmens.

Das der Erfindung zugrundeliegende technische Problem besteht darin, einem Rollstuhl bereit zu stellen, der eine auch für den Outdoor-Betrieb geeignete Stabilität sowie ein für den Outdoor-Betrieb geeignetes Fahrverhalten aufweist und gleichzeitig eine Zerlegbarkeit ermöglicht, die einen Transport in üblichen Personenkraftwagen ermöglicht.

Die Aufgabe, dieses technische Problem zu lösen, wird durch einen Rollstuhl mit den Merkmalen des Patentanspruchs 1 gelöst.

Der erfindungsgemäße Rollstuhl verfügt über einen selbsttragenden Grundkörper, an dem Lenker zur Befestigung der Räder angelenkt sind und auf dem eine Sitzeinrichtung befestigbar ist. Anders als bei dem eingangs erläuterten Stand der Technik, bei dem ein Rohrgestell einen Sitz integriert und bei dem die Räder direkt an dem Rohrgestell angelenkt sind, übernimmt bei dem erfindungsgemäßen Kleinfahrzeug der selbsttragende Grundkörper die tragende Funktion des Fahrgestells. Der Grundkörper verfügt über eine ausreichende Steifigkeit, um diese tragende Funktion übernehmen zu können.

Der Grundkörper ist monolithisch ausgeführt. Dies bedeutet, dass der Grundkörper eine blockartige Struktur aufweist, die eine ausreichende Festigkeit bereitstellt, relativ leicht ist und über entsprechende Befestigungspunkte zur Anlenkung der Lenker sowie zur Aufnahme der Sitzeinrichtung hat. Der Grundkörper ist aus einem Strangpressprofil gefertigt, wobei als Werkstoffe Aluminium bzw. Aluminiumlegierungen möglich sind. Der Grundkörper kann auch aus einem geeigneten Kunststoff gefertigt sein.

An dem Grundkörper sind vier Lenker zur Befestigung der Räder federnd angelenkt. An den Lenkern können zwei frei schwenkbare Räder und zwei Antriebsräder, mittels Schnellverschlusseinrichtungen, lösbar befestigt werden. Die Antriebsräder weisen vorzugsweise einen Nabenmotor auf. Hierdurch entfällt die Notwendigkeit eines Antriebsstranges von dem Fahrgestell auf die Antriebsräder. Das Drehmoment wird im Nabenmotor selbst erzeugt und der feststehende Teil des Nabenmotors muss lediglich über eine geeignete Einrichtung an dem entsprechenden Lenker abgestützt werden, um einen Vortrieb sicherzustellen.

Besonders geeignet zum Antrieb eines derartigen Rollstuhls sind entsprechende Elektromotoren. Die für die Stromversorgung notwendigen Akkumulatoren können an dem Grundkörper befestigbar sein, vorzugsweise ebenfalls durch entsprechende Schnellverschlusseinrichtungen, die ein schnelles Wechseln der Akkumulatoren erlauben. Anschlußstellen für Akkumulatoren können an gegenüberliegenden Seiten des Grundkörpers vorgesehen sein. Es können zudem mehrere Anschlußstellen für wahlweisen Betrieb mit einem oder mehreren Akkumulatoren vorgesehen sein, wobei bei Betrieb mit einem Akkumulator dieser mittig zur Fahrzeugachse befestigbar ist und bei Betrieb mit mehreren Akkumulatoren diese symmetrisch zur Fahrzeugachse befestigbar sind.

Die Sitzeinrichtung des erfindungsgemäßen Rollstuhls weist vorzugsweise eine Sitzfläche, eine Sitzrücklehne und eine Fußstütze sowie zwei Armstützen auf und bildet eine komplette Einheit. Diese Einheit kann, vorzugsweise ebenfalls mittels Schnellverschlusseinrichtung, an dem Grundkörper angebracht und von diesem gelöst werden. Die Sitzeinrichtung kann zusammenfaltbar ausgelegt sein. Durch den modularen Aufbau des Rollstuhls kann der Sitz besonders ergonomisch ausgeführt werden, so dass auch Sitzschalen für Schwerstbehinderte verwendet werden können. Zudem kann die Sitzeinrichtung drehbar angeordnet sein, so dass bei einer Drehung des Sitzes um 180° aus einem Fahrzeug mit Hinterradantrieb ein Fahrzeug mit Vorderradantrieb wird.

Die Lenker zur Aufnahme der frei schwenkbaren Räder sind vorzugsweise als federnd gelagerte Doppellenker ausgebildet. Hierdurch kann sichergestellt werden, dass der Nachlauf der frei schwenkbaren Räder über den gesamten Federweg im wesentlichen konstant bleibt, insbesondere dann, wenn die frei schwenkbaren Räder mittels einer vertikal zum Untergrund verlaufenden Steckachse an den Lenkern angelenkt sind. Bei begrenztem Federweg können die vorderen Lenker auch als Einzellenker ausgeführt sein.

Die zur Aufnahme der Antriebsräder vorgesehenen Lenker sind vorzugsweise als Längslenker ausgebildet, die sich über eine Feder/Dämpfer-Einheit an dem Grundkörper abstützen.

Ein Rollstuhl der vorstehend erläuterten Art weist eine hervorragende Stabilität auf und ermöglicht eine federnde Aufnahme der Räder, welche einen Betrieb auch auf unebenen Wegen zulässt. Gleichzeitig erlaubt der Aufbau dieses Rollstuhls ein Zerlegen in einzelne Baugruppen, was einen Transport des Rollstuhls im Kofferraum eines handelsüblichen PKWs ermöglicht. Nach Entfernen der vier Räder von den Lenkern, was sich zum Beispiel mittels Steckachsen und Schnellverschlusseinrichtungen äußerst einfach gestaltet, sowie nach Entfernen der Sitzeinrichtung und gegebenenfalls der Akkumulatoren verbleibt lediglich der Grundkörper mit den vier Lenkern, wobei diese Baugruppe ein flächiges Bauelement darstellt, das leicht transportierbar ist. Die einzelnen Räder sowie die Akkumulatoren können ebenfalls leicht verstaut werden und die Sitzeinrichtung kann durch einen entsprechenden Klappmechanismus gleichfalls in eine platzsparende flächige Form gebracht werden.

Insbesondere für den Einsatz von Elektromotoren als Antriebseinrichtung kann der Grundkörper an den Befestigungsstellen der Antriebsräder und/oder der Sitzeinrichtung und/oder der Akkumulatoren Schnittstellen für elektrische Leitungen aufweisen. Ein Bedienpult kann an einer Armstütze der Sitzeinrichtung vorgesehen sein. Es besteht zudem die Möglichkeit, eine drahtlose Signalübertragung von dem Bedienpult auf die Antriebsräder vorzusehen, wobei im Falle der Verwendung von Nabenmotoren jeder Nabenmotor eine separate Steuereinheit aufweisen kann. In diesem Fall entfällt die Notwendigkeit von Leitungen für Steuersignale. Bei der Verwendung von Akkumulatoren, die an dem Grundkörper befestigt werden, muss dann lediglich eine Stromübertragung zu den Nabenmotoren bereitgestellt werden.

Sofern die Akkumulatoren ebenfalls in den Radnaben der Antriebsräder untergebracht sind und eine drahtlose Signalübertragung der Steuerbefehle vorgesehen ist, entfällt die Notwendigkeit von elektrischen Leitungen zwischen Fahrgestell und Rädern vollständig.

Die Erfindung wird im folgenden weiter erläutert anhand eines bevorzugten Ausführungsbeispiels in Verbindung mit der Zeichnung, in der
Fig. 1 eine perspektivische auseinandergezogene Darstellung eines Rollstuhls ist,
Fig. 2 eine perspektivische Darstellung des Rollstuhls gemäß Fig. 1 ist, bei dem die Hauptbaugruppen mit Ausnahme des Bedienpults in zusammengefügter Weise dargestellt sind,
Fig. 3 eine perspektivische Darstellung des Rollstuhls gemäß den Figuren 1 und 2 unter Weglassung der Sitzeinrichtung ist,
Fig. 4 eine Darstellung gemäß Fig. 3 mit einem zusätzlich angebrachten Schutzbügel ist,
Fig. 5 eine der Darstellung in Fig. 3 entsprechende Seitenansicht ist,
Fig. 6 eine Seitenansicht eines frei verschwenkbaren Rades mit Steighilfe vor der Berührung mit einer Stufe und
Fig. 7 eine Fig. 6 entsprechende Darstellung während des Überwindens einer Stufe ist.

Fig. 1 zeigt als Ausführungsbeispiel der Erfindung einen Rollstuhl perspektivisch in einer sogenannten Explosionsdarstellung, d.h. einer auseinandergezogenen Darstellung. Ein Grundkörper 10 ist in Form eines Strangpressprofiles 11 aus einer Aluminiumlegierung bereitgestellt. Das Strangpressprofil 11 ist an seinen beiden Längsenden mittels entsprechend verschraubter Endplatten 12 verschlossen. In dem im wesentlichen hohlen Innenraum des Grundkörpers 10 können Versteifungselemente (nicht gezeigt) oder sonstige Baugruppen, beispielsweise Schaltgeräte etc. (nicht gezeigt) angeordnet sein. Auf der Oberseite 13 des Grundkörpers 10 ist eine Aufnahmeeinrichtung 14 vorgesehen, die mittels einer nicht näher dargestellten Schnellverschlusseinrichtung der leicht lösbaren Befestigung einer Sitzeinrichtung 50 dient.

Die Sitzeinrichtung 50 weist Rahmenprofile auf, die zusammen mit einer nicht dargestellten Bespannung oder Bepolsterung eine Sitzfläche 51, eine Sitzrücklehne 52, eine Fußstütze 53 und eine Strebe 54 zur Befestigung eines Bedienpults 60 ergeben. Es versteht sich, dass Armstützen (nicht dargestellt) auf beiden Seiten bereitgestellt werden können.

Es versteht sich zudem, dass andere Konstruktionsvarianten für die Sitzeinrichtung möglich sind, beispielsweise eine Sitzfläche und eine Rückenlehne, gegebenenfalls mit entsprechenden Seitenteilen, als selbsttragende Struktur mit entsprechenden Verbindungselementen zum Grundkörper oder einem entsprechenden Sitzrahmen.

Die Sitzeinrichtung ist mit einem Klappmechanismus versehen, der es erlaubt, die von dem Grundkörper 10 gelöste Sitzeinrichtung 50 so zusammenzufalten, dass sie ein leicht transportierbares, im wesentlichen flächenförmiges Element ergibt.

An dem Grundkörper 10 sind, jeweils auf der linken und rechten Seite, in Fahrtrichtung gesehen, zwei vordere Lenker 20 und zwei hintere Lenker 30 angelenkt. Die hinteren Lenker 30 sind als Längslenker ausgeführt, die sich über eine Feder/Dämpfer-Anordnung 31 an dem Grundkörper 10 abstützen. Die vorderen Lenker 20 sind als Doppellenker ausgeführt, die über einen im Inneren des Grundkörpers 10 angeordneten, nicht dargestellten Feder/Dämpfer-Mechanismus miteinander gekoppelt sind.

Zwei Antriebsräder 35 sind mittels horizontal verlaufender Steckachsen 36 und nicht näher dargestellter Schnellverschlusseinrichtungen an den hinteren Lenkern 30 angelenkt. Zwei frei verschwenkbare Vorderräder 25 sind mittels vertikal angeordneter Steckachsen 26 und ebenfalls nicht näher dargestellter Schnellverschlusseinrichtungen an den vorderen Lenkern 20 angelenkt. Wie beispielsweise aus den Figuren 5 bis 7 ersichtlich, ist die Lage der Drehachse 27 des Vorderrades 25 gegenüber der Lage der Steckachse 26 im Einbauzustand versetzt, so dass sich ein Nachlauf ergibt, der die Vorderräder 25 bei Geradeausfahrt immer in Fahrtrichtung ausrichtet. Das Steuern des Rollstuhls erfolgt durch eine getrennte Ansteuerung der beiden angetriebenen Hinterräder 35, wobei der Antrieb vorzugsweise über nicht näher dargestellte Nabenmotoren erfolgt, welche als Elektromotoren ausgeführt sind, und wobei die Lenkbefehle über das Steuerpult 60 eingegeben werden.

Der als Doppellenker ausgeführte vordere Lenker 20 ist so ausgeführt, dass über den gesamten verfügbaren Federweg der Nachlauf des Vorderrades 25 im wesentlichen konstant bleibt.

Ein oder mehrere Akkumulatoren 70 können mittels Schnellverschlusseinrichtungen an dem Grundkörper 10 eingehängt werden. Die Schnellverschlusseinrichtungen für die Befestigung der Akkumulatoren 70 weisen Schnittstellen für elektrische Leitungen auf, die eine elektrische Verbindung der Akkumulatoren 70 mit den Nabenmotoren bereitstellen.

Eine Schutzeinrichtung in Form eines Schutzbügels 80 kann, vorzugsweise abnehmbar, an dem Grundkörper 10 befestigt sein.

An den Vorderrädern 25 ist jeweils eine Steighilfe 28 vorgesehen. Die Steighilfe 28 ist paarweise pro Vorderrad 25 ausgelegt und federbelastet beidseitig jedes Vorderrades 25 so gelagert, dass sie im normalen Betriebszustand die in Fig. 6 dargestellte Stellung einnimmt. Die Steighilfe 28 kann über einen bestimmten Weg in der durch den Pfeil A in den Figuren 6 und 7 angezeigten Drehrichtung des Rades um ihre Schwenkachse 29 verschwenkt werden.

In den Figuren 6 und 7 ist zur Erläuterung der Funktion der Steighilfe 28 der Einfachheit halber jeweils lediglich das Vorderrad 25 dargestellt. Wenn der Rollstuhl mit dem Vorderrad voraus auf eine Bordsteinkante 90 zufährt, befindet sich die Steighilfe 28 zunächst in der durch die Federkraft vorgegebenen obersten Verschwenkstellung. Sobald die Steighilfe 28 mit der Bordsteinkante 90 in Berührung gelangt, verschwenkt die Steighilfe 28 infolge der durch die Antriebsräder bereitgestellten Vortriebskraft in der Drehrichtung des Vorderrades 25. Hierdurch wird das Vorderrad 25 angehoben, bis es in einer geeigneten Stellung mit der Bordsteinkante so in Berührung gelangt, dass es bei weiterer Vorwärtsbewegung die durch die Bordsteinkante 90 gegebene Stufe überwinden kann.

Durch die direkte Anlenkung der Steighilfen 28 an den frei verschwenkbaren Vorderrädern 25 ist gewährleistet, dass die Steighilfen 28 immer in geeigneter Ausrichtung zu einem Hindernis stehen, insbesondere dann, wenn schräg an einen Bordstein bzw. eine sonstige Stufe herangefahren wird. Es versteht sich jedoch, dass eine Anlenkung der Steighilfen auch direkt an dem Grundkörper möglich ist.

Beim Zerlegen des Rollstuhls können mittels einfacher Schnellverschlüsse die Sitzeinrichtung 50, die Akkumulatoren 70, die Hinterräder 35 und die Vorderräder 25 entfernt werden, wobei die Sitzeinrichtung 50 nach dem Entfernen entsprechend zusammengeklappt bzw. zusammengefaltet werden kann. Hierdurch ergeben sich einzelne Bauelemente, die platzsparend transportiert werden können und insbesondere im Kofferraum eines handelsüblichen PKWs untergebracht werden können. Durch die Zerlegbarkeit ist zudem gewährleistet, dass die einzelnen Bauelemente ein relativ geringes Gewicht haben, so dass die Bauelemente leicht verstaut werden können. Durch die Bereitstellung von Schnellverschlüssen ist das Zerlegen des Rollstuhls auch von technisch unbegabten Personen ohne jegliches Werkzeug einfach möglich.

Trotz der leichten Zerlegbarkeit des Rollstuhls ist dieser aufgrund seiner erfindungsgemäßen Konstruktion dazu geeignet, auch im Outdoor-Betrieb eingesetzt zu werden. Er verbindet somit den Komfort von vier gefederten Rädern und die für den Outdoor-Betrieb erforderliche Stabilität mit der Leichtigkeit und Transportabilität eines gewöhnlichen Indoor-Rollstuhls.

## Patentansprüche

1. Rollstuhl mit Fahrgestell, Rädern (25, 35) und Sitzeinrichtung (50), dessen Fahrgestell einen selbstragenden, monolithisch ausgeführten Grundkörper (10) aufweist, an dem vier Lenker (20, 30) zur Befestigung der Räder (25, 35) federnd angelenkt sind und auf dem die Sitzeinrichtung (50) befestigbar ist, **dadurch gekennzeichnet, dass** der Grundkörper (10) aus einem Strangpressprofil gefertigt ist und die Räder (25, 35) mittels Schnellverschlusseinrichtungen lösbar an den Lenkern (20, 30) befestigt sind.

2. Rollstuhl nach Anspruch 1, **dadurch gekennzeichnet, dass** der Grundkörper (10) aus Aluminium oder einer Aluminiumlegierung gefertigt ist.

3. Rollstuhl nach Anspruch 1, **dadurch gekennzeichnet, dass** der Grundkörper (10) aus Kunststoff gefertigt ist.

4. Rollstuhl nach einem der vorstehenden Ansprüche, **dadurch gekennzeichnet, dass** zwei frei schwenkbare Räder (25) und zwei Antriebsräder (35) vorgesehen sind.

5. Rollstuhl nach Anspruch 4, **dadurch gekennzeichnet, dass** das Antriebsrad (35) einen Nabenmotor aufweist.

6. Rollstuhl nach Anspruch 4 oder 5, **dadurch gekennzeichnet, dass** die Antriebsräder (35) mittels eines Elektromotors antreibbar ist.

7. Rollstuhl nach einem der vorstehenden Ansprüche, **dadurch gekennzeichnet, dass** die Sitzeinrichtung (50) mittels einer Schnellverschlußeinrichtung lösbar an dem Grundkörper (10) befestigbar ist.

8. Rollstuhl nach einem der vorstehenden Ansprüche, **dadurch gekennzeichnet, dass** ein oder mehrere Akkumulatoren (70) an dem Grundkörper (10) befestigbar sind.

9. Rollstuhl nach Anspruch 8, **dadurch gekennzeichnet, dass** der oder die Akkumulatoren (70) wahlweise an zwei gegenüberliegenden Seiten des Grundkörpers (10) befestigbar sind.

10. Rollstuhl nach Anspruch 8 oder 9, **dadurch gekennzeichnet, dass** wahlweise ein oder mehrere Akkumulatoren (70) an dem Grundkörper (10) befestigbar sind, wobei bei Betrieb mit einem Akkumulator dieser mittig zur Fahrzeugachse befestigbar ist und bei Betrieb mit mehreren Akkumulatoren diese symmetrisch zur Fahrzeugachse befestigbar sind.

11. Rollstuhl nach einem der vorstehenden Ansprüche, **dadurch gekennzeichnet, dass** die Sitzeinrichtung (50) eine Sitzfläche (51), eine Sitzrücklehne (52), mindestens eine Armauflage und eine Fußstütze ((53) aufweist.

12. Rollstuhl nach Anspruch 11, **dadurch gekennzeichnet, dass** die Sitzeinrichtung (50) zusammenfaltbar ist.

13. Rollstuhl nach einem der vorstehenden Ansprüche, **dadurch gekennzeichnet, dass** die vorderen Lenker (20) zur Aufnahme der frei schwenkbaren Räder (25) als federnd gelagerte Doppellenker ausgebildet sind, die bewirken, das der Nachlauf der frei schwenkbaren Räder (25) über den gesamten Federweg im wesentlichen konstant bleibt.

14. Rollstuhl nach einem der vorstehenden Ansprüche, **dadurch gekennzeichnet, dass** die Schnellverschlußeinrichtungen zum lösbaren Befestigen der frei schwenkbaren Räder (25) an den vorderen Lenkern (20) vertikal zum Untergrund verlaufende Steckachsen (26) aufweisen.

15. Rollstuhl nach einem der vorstehenden Ansprüche, **dadurch gekennzeichnet, dass** die hinteren Lenker (30) zur Aufnahme der Antriebsräder (35) als Längslenker ausgebildet sind, die sich über eine Feder/Dämpfer-Einheit (31) an dem Grundkörper abstützen.

16. Rollstuhl nach einem der vorstehenden Ansprüche, **dadurch gekennzeichnet, dass** der Grundkörper an den Befestigungsstellen für die Antriebsräder und/oder die Sitzeinrichtung und/oder die Akkumulatoren Schnittstellen für elektrische Leitungen aufweist.

17. Rollstuhl nach einem der vorstehenden Ansprüche, **dadurch gekennzeichnet, dass** die Sitzeinrichtung (50) drehbar, vorzugsweise um 180°, auf dem selbsttragenden Grundkörper (10) befestigbar ist.

## Claims

1. Wheel chair comprising a chassis, wheels (25, 35) and a seat component (50), the chassis comprising a monocoque-type main body (10) designed as a monolith at which four arms (20, 30) are springably coupled for supporting the wheels (25, 35) and on which the seat component (50) can be fixed, **characterized in that** the main body (10) is made from an extruded profile and the wheels (25, 35) are detachably mounted at the arms (20, 30) by means of quick release devices.

2. Wheel chair according to claim 1, **characterized in that** the main body (10) is made of aluminium or an aluminium alloy.

3. Wheel chair according to claim 1, **characterized in that** the main body (10) is made of plastic.

4. Wheel chair according to any of the preceding claims, **characterized in that** two freely pivotable wheels (25) and two drive wheels (35) are provided.

5. Wheel chair according to claim 4, **characterized in that** the drive wheel (35) comprises a hub motor.

6. Wheel chair according to claim 4 or 5, **characterized in that** the drive wheels (35) can be driven by means of an electric motor.

7. Wheel chair according to any of the preceding claims, **characterized in that** the seat component (50) can be detachably fixed to the main body (10) by means of a quick release device.

8. Wheel chair according to any of the preceding claims, **characterized in that** one or more rechargeable batteries (70) can be fixed to the main body (10).

9. Wheel chair according to claim 8, **characterized in that** the rechargeable battery or the rechargeable batteries (70) can be optionally mounted at two opposite sides of the main body (10).

10. Wheel chair according to claim 8 or 9, **characterized in that** optionally one or several rechargeable batteries (70) can be mounted at the main body (10), wherein in case of operation with one rechargeable battery the same can be mounted in a central position with respect to the vehicle axis, and in case of operation with several rechargeable batteries, the same can be mounted symmetrically with respect to the vehicle axis.

11. Wheel chair according to any of the preceding claims, **characterized in that** the seat component (50) comprises a seat (51), a seat back (52), at least one arm rest and a foot rest (53).

12. Wheel chair according to claim 11, **characterized in that** the seat component (50) is foldable.

13. Wheel chair according to any of the preceding claims, **characterized in that** the front arms (20) for supporting the freely pivotable wheels (25) are designed as springably supported dual arms defining a caster of the freely pivotable wheels (25) that remains substantially constant over the full range of travel of the spring system.

14. Wheel chair according to any of the preceding claims, **characterized in that** the quick release devices for detachably mounting the pivotable wheels (25) at the front arms (20) comprise plug-in axles (26) extending perpendicular to the ground.

15. Wheel chair according to any of the preceding claims, **characterized in that** the rear arms (30) for supporting the drive wheels (35) are designed as longitudinal arms which are supported at the main body via a spring/shock absorber unit (31).

16. Wheel chair according to any of the preceding claims, **characterized in that** the main body comprises interfaces for electric circuits at the mounting locations for the drive wheels and/or the seat component and/or the rechargeable batteries.

17. Wheel chair according to any of the preceding claims, **characterized in that** the seat component (50) can be mounted to the monocoque-type main body (10) so as to be rotatable, preferably about 180°.

## Revendications

1. Chaise roulante avec châssis, roues (25, 35) et dispositif d'assise (50), dont le châssis présente un corps principal autoportant à structure monolithique (10), quatre tirants (20, 30) y étant articulés par suspension pour la fixation des roues (25, 35) et sur lequel le dispositif d'assise (50) pouvant être fixé,
**caractérisé par le fait que** le corps principal (10) est fabriqué à partir d'un profil extrudé et que les roues (25, 35) sont fixées aux tirants de façon amovible à l'aide de dispositifs de fermeture rapide (20, 30).

2. Chaise roulante selon la revendication 1,
**caractérisée par le fait que** le corps principal (10) est fabriqué en aluminium ou en alliage d'aluminium.

3. Chaise roulante selon la revendication 1,
**caractérisée par le fait que** le corps principal (10) est fabriqué en matière plastique.

4. Chaise roulante selon l'une quelconque des revendications précédentes,
**caractérisée par le fait que** deux roues mobiles pivotantes (25) et deux roues d'entraînement (35) sont prévues.

5. Chaise roulante selon la revendication 4,
**caractérisée par le fait que** la roue d'entraînement (35) présente un moteur monté sur moyeu.

6. Chaise roulante selon la revendication 4 ou 5,
**caractérisée par le fait que** les roues d'entraînement (35) peuvent être entraînées à l'aide d'un moteur électrique.

7. Chaise roulante selon l'une quelconque des revendications précédentes,
**caractérisée par le fait que** le dispositif d'assise (50) peut être fixé à l'aide d'un dispositif de fermeture rapide de façon amovible au corps principal (10).

8. Chaise roulante selon l'une quelconque des revendications précédentes,
**caractérisée par le fait qu'**un ou plusieurs accumulateurs (70) peuvent être fixés au corps principal (10).

9. Chaise roulante selon la revendication 8,
**caractérisée par le fait que** le ou les accumulateurs (70) peuvent être facultativement fixés à deux côtés opposés du corps principal (10).

10. Chaise roulante selon la revendication 8 ou 9,
**caractérisée par le fait que** facultativement un ou plusieurs accumulateurs (70) peuvent être fixés au corps principal (10), sur laquelle, lors du fonctionnement avec un accumulateur, ce dernier peut être fixé de façon centrée par rapport à l'axe du véhicule et, lors du fonctionnement avec plusieurs accumulateurs, ces derniers peuvent être fixés de façon symétrique par rapport à l'axe du véhicule.

11. Chaise roulante selon l'une quelconque des revendications précédentes,
**caractérisée par le fait que** le dispositif d'assise (50) présente une assise (51), un dossier (52), au moins un accoudoir et un repose-pieds (53).

12. Chaise roulante selon la revendication 11,
**caractérisée par le fait que** le dispositif d'assise (50) est pliable.

13. Chaise roulante selon l'une quelconque des revendications précédentes,
**caractérisée par le fait que** les tirants avant (20) sont conçus pour recevoir les roues mobiles pivotantes (25) en tant que doubles tirants suspendus, ayant pour effet que la marche par inertie des roues mobiles pivotantes (25) reste fondamentalement constante durant toute la course de suspension.

14. Chaise roulante selon l'une quelconque des revendications précédentes,
**caractérisée par le fait que** les dispositifs de fermeture rapide présentent des broches (26) s'étendant à la verticale de la base pour la fixation de façon amovible des roues mobiles pivotantes (25) aux tirants avant (20).

15. Chaise roulante selon l'une quelconque des revendications précédentes,
**caractérisée par le fait que** les tirants arrière (30) sont conçus pour recevoir les roues d'entraînement (35) en tant que tirants longitudinaux prenant appui sur le corps principal par l'intermédiaire d'une unité de suspension/d'amortissement (31).

16. Chaise roulante selon l'une quelconque des revendications précédentes,
**caractérisée par le fait que** le corps principal présente, aux points de fixation pour les roues d'entraînement et/ou le dispositif d'assise et/ou les accumulateurs, des interfaces pour des câbles électriques.

17. Chaise roulante selon l'une quelconque des revendications précédentes,
**caractérisée par le fait que** le dispositif d'assise (50) est fixé de manière pivotante, préférentiellement à 180°, sur le corps principal autoportant (10).
